# EUROPÄISCHE PATENTSCHRIFT

(11) **EP 3 429 032 B1**
(45) Veröffentlichungstag und Bekanntmachung des Hinweises auf die Patenterteilung: **11.09.2019**
(21) Anmeldenummer: 18172845.2
(22) Anmeldetag: 17.05.2018
(51) Int. Cl.: H01R 13/24, H01R 25/14, A47F 3/00, H01R 103/00

(54) **STROMSCHIENENABNEHMER SOWIE MÖBELSTROMSCHIENENSYSTEM**
CONDUCTOR RAIL PICKUP AND FURNITURE CONDUCTOR RAIL SYSTEM
DISPOSITIF D'ENLÈVEMENT DE RAILS CONDUCTEURS AINSI QUE SYSTÈME DE RAILS CONDUCTEURS DE MEUBLE

(30) Priorität: 10.07.2017 DE 202017104106 U
(43) Veröffentlichungstag der Anmeldung: 16.01.2019
(73) Patentinhaber: ELEKTRA Gesellschaft für elektrotechnische Geräte mbH, 32130 Enger (DE)
(72) Erfinder: Bültmann, Henrik, 33790 Halle/Westf. (DE); Piper, Jürgen, 32257 Bünde (DE)
(74) Vertreter: Schober, Mirko

(56) Entgegenhaltungen:
- EP-A1- 1 037 333
- EP-A1- 1 895 625
- US-A1- 2011 273 867
- US-A1- 2014 227 893

## Beschreibung

Die Erfindung betrifft einen Stromschienenabnehmer, insbesondere Möbelstromschienenabnehmer, zur Ausbildung einer elektrischen Verbindung mit einer Stromschiene eines Möbelstromschienensystems gemäß den Merkmalen im Oberbegriff von Anspruch 1. Weiterhin betrifft die Erfindung ein Möbelstromschienensystem zur Verteilung von Strom in und/oder an einem Möbel mit den Merkmalen von Anspruch 16.

Über die reine Aufbewahrungs- und Gestaltungsfunktion von Möbeln hinaus kommen diesen vermehrt auch Vernetzungsfunktionen zu, wie etwa mit der Gebäudeelektrik. So ist bereits seit Längerem beispielsweise die Integration von Leuchtmitteln in Möbeln bekannt, deren klassische Stromversorgung über Stromkabel erfolgt. Zwar ist die bereits aus ästhetischen Gründen gewünschte "unsichtbare" Verlegung von Kabeln generell möglich, allerdings geht diese zumeist mit einem Verlust in der flexiblen Nutzung der so ausgestatteten Möbel einher. Denn bereits das Umsetzen oder Entfernen eines Einlegebodens führt dann zu entsprechenden Problemen, sofern dieser mit einem Kabel verbunden ist oder in den Bereich eines verlegten Kabels gerät.

Um die Flexibilität von Möbeln trotz deren Vernetzung zu erhalten, werden seit Längerem geeignete Möbelstromschienensysteme eingesetzt. Deren Grundlage bildet eine mit einem feststehenden Teil des Möbels verbundene, beispielsweise stromführende Schiene, wohingegen beispielsweise die an beweglichen Teilen des Möbels angeordneten Geräte oder Leuchtmittel über geeignete Stromabnehmer bzw. Stromschienenabnehmer mit der Schiene verbunden sind. Stromabnehmer und Schiene stehen dabei in einem lösbaren Kontakt, wobei der Anschluss der Schiene und des Stromabnehmers wieder über klassische Kabel erfolgen kann. Auf diese Weise ist der bewegliche Teil des Möbels problemlos verlagerbar, solange Stromabnehmer und Schiene in einen Strom leitenden Kontakt miteinander gelangen.

Die US-2011 273 867 und DE 20 2008 016 956 U1 offenbaren hierzu ein Möbelstromschienensystem, welches wenigstens eine Stromschiene sowie mindestens einen Stromschienenabnehmer enthält. Der Stromschienenabnehmer umfasst ein Kupplungsstück, welches einen Kopf mit zwei parallel zur einer Ausgleichsrichtung elastisch verlagerbaren Kontaktkörpern besitzt. Die Stromschiene weist zwei in einer Längsnut angeordnete Anschlussleisten auf, mit denen die Kontaktkörper des Stromschienenabnehmers in eine Strom leitende Berührung gelangen können. Hierzu wird der Kopf des Kupplungsstücks so weit in die Längsnut der Stromschiene eingeführt, bis jeder Kontaktkörper zur Anlage an der zugehörigen Anschlussleiste gelangt.

Aufgrund der elastischen Verlagerbarkeit der Kontaktkörper ist die leitende Verbindung zu der Stromschiene sichergestellt, solange der Kopf des Stromschienenabnehmers und die Anschlussleisten sich innerhalb eines durch die Beweglichkeit der Kontaktkörper ausgleichbaren Toleranzabstand begegnen. Toleranzen können bereits bei der Herstellung der einzelnen Teile des Möbelstromschienensystems entstehen. Bei aus der Fertigung und dem Zusammenbau eines Möbels hervorgehenden Toleranzen kann ein derartiges Möbelstromschienensystem allerdings an seine Grenzen geraten. So weisen beispielsweise die Seitenwände eines Möbelkorpus nicht selten leichte Ausbiegungen auf, welche sich bei zwei voneinander weg gewölbten Seitenwänden entsprechend addieren können. Dies kann dazu führen, dass der mögliche Toleranzausgleich der elastisch verlagerbaren Kontaktkörper nicht mehr ausreicht, um eine Verbindung des an einem Einlegeboden angeordneten Stromschienenabnehmers zu den Anschlussleisten der Stromschiene herzustellen.

Eine naheliegende Verlängerung der Kontaktkörper in Kombination mit einer Vergrößerung ihres Verlagerungsweges ist dabei nicht zielführend. Neben der so erhöhten Knickempfindlichkeit und aufwendigeren präzisen Führung der Kontaktkörper können diese zudem optisch störend wirken, da mit zunehmender Länge der Kontaktkörper auch die mögliche Einstecktiefe des Stromschienenabnehmers in die Stromschiene immer weiter abnimmt. Angesichts dieser Beobachtungen weisen die bisher bekannten Möbelstromschienensysteme daher durchaus noch Raum für Verbesserungen auf.

Vor diesem Hintergrund liegt der vorliegenden Erfindung die Aufgabe zugrunde, einen Stromschienenabnehmer sowie ein Möbelstromschienensystem mit einem solchen Stromschienenabnehmer dahingehend weiterzuentwickeln, dass unter Beibehaltung einer sinnvollen Länge der Kontaktkörper gleichzeitig eine optisch ansprechende Verbesserung des Toleranzausgleichs in der Verbindung zwischen dem Stromschienenabnehmer und einer Stromschiene ermöglicht ist.

Die Lösung dieser Aufgabe besteht nach der Erfindung in einem Stromschienenabnehmer mit den Merkmalen von Anspruch 1. Weiterhin wird diese Aufgabe mit einem Möbelstromschienensystem gemäß den Merkmalen von Anspruch 16 gelöst. Vorteilhafte Weiterbildungen sind Inhalt der jeweils abhängigen Ansprüche.

Der Grundgedanke der Erfindung basiert darauf, das Kupplungsstück des Stromschienenabnehmers selbst beweglich zu gestalten, so dass der mögliche Toleranzausgleich aus dessen linearen Anpassungsfähigkeit basiert, insbesondere aus einer Addition der möglichen linearen Verlagerungswege des Kupplungsstücks und der Kontaktkörper.

Erfindungsgemäß weist der Stromschienenabnehmer hierzu ein Abnehmergehäuse auf, in welchem das Kupplungsstück nun angeordnet ist. Bevorzugt kann das Kupplungsstück mit einem seinem Kopf abgewandten Ende voran in das Abnehmergehäuse eingesetzt sein. Das Kupplungsstück ist so tief in dem Abnehmergehäuse angeordnet, dass dessen Kopf im unbelasteten Zustand zumindest abschnittsweise aus dem Abnehmergehäuse herausragt. Auf diese Weise ist sichergestellt, dass der Kopf wenigstens teilweise in die Längsnut einer Stromschiene eintauchen kann. Dabei ist das Kupplungsstück derart beweglich geführt, dass dieses in Ausgleichsrichtung gegenüber dem Abnehmergehäuse elastisch verlagerbar ist.

Auf diese Weise ermöglicht die Erfindung einen überaus vorteilhaften Toleranzausgleich in der Verbindung zwischen dem Stromschienenabnehmer und einer Stromschiene. Insbesondere die dabei mögliche Beibehaltung einer sinnvollen Länge für die Kontaktkörper führt zu keinerlei Mehraufwand in deren Ausgestaltung und/oder Lagerung. Aufgrund der bevorzugt seitlich geschlossenen Ausbildung des Kupplungsstücks ist zudem eine auch hohen ästhetischen Anforderungen gerecht werdende Lösung geschaffen, da sich der notwendige Toleranzausgleich in Ausgleichsrichtung lediglich auf eine Verlängerung oder Verkürzung des im bestimmungsgemäßen Einsatz optisch wahrnehmbaren Teils des Stromschienenabnehmers beschränkt.

Im Rahmen der Erfindung wird ein elektrisch leitfähiger Kontakt zwischen dem Stromschienenabnehmer und einer Stromschiene nicht ausschließlich auf eine reine Stromversorgung beschränkt. So kann diese Verbindung auch dazu genutzt werden, um beispielweise Daten über die so geschaffene bauliche Schnittstelle auszutauschen bzw. zu leiten. Auch ist die Erfindung nicht auf die Anordnung von nur zwei Kontaktkörpern beschränkt, sondern kann auch drei oder mehr von diesen aufweisen. Dies insbesondere vor dem Hintergrund eines mehradrigen Anschlusses, welcher beispielsweise zwei oder mehr voneinander getrennte Stromversorgungen aufweisen kann. Alternative oder ergänzende Ausgestaltungen mit Steuerleitungen und/ oder Datenleitungen sind dabei ebenfalls denkbar.

Gemäß einer bevorzugten Weiterbildung des grundsätzlichen Erfindungsgedankens können die Kontaktkörper zumindest abschnittsweise aus einer Stirnseite des Kopfes des Kupplungsstücks hervorstehen. Zwar können die Kontaktkörper beispielsweise auch seitlich an dem Kopf des Kupplungsstücks angeordnet sein und entsprechend hervorstehen, allerdings ermöglicht die stirnseitige Lage der Kontaktkörper eine möglichst tiefe Anordnung der zum Ausbilden einer elektrischen Verbindung notwendigen Anschlussleisten in der Stromschiene. Insbesondere um die Tiefe der Beweglichkeit in Ausgleichsrichtung zu beschränken, kann das Abnehmergehäuse eine das Kupplungsstück aufnehmende Durchgangsöffnung umfassen, welche zwei in die Durchgangsöffnung vorspringenden Absätze aufweist. Demgegenüber kann das Kupplungsstück zwei Schultern besitzen, wobei die beiden Absätze der Durchgangsöffnungen dann mit den beiden Schultern des Kupplungsstücks korrespondieren. Dies meint, dass die beiden Absätze der Durchgangsöffnungen jeweils einer Schulter des Kupplungsstücks gegenüberliegen. Auf diese Weise können zwei sich parallel zur Ausgleichsrichtung erstreckende Federelemente so vorgesehen sein, dass diese jeweils zwischen einem der Absätze und der zugehörigen Schulter eingegliedert sind. Folglich stützt sich das Kupplungsstück über seine Schultern an den Absätzen in der Durchgangsöffnung des Abnehmergehäuses ab, wobei die jeweils zwischen Absatz und zugehöriger Schulter angeordneten Federelemente eine elastische Verlagerbarkeit des Kupplungsstücks gegenüber dem Abnehmergehäuse ermöglichen.

Die Erfindung sieht vor, dass das Kupplungsstück bevorzugt wenigstens zwei Kammern besitzen kann, in denen jeweils einer der Kontaktkörper angeordnet ist. Die Kammern erstrecken sich dann parallel zur Ausgleichsrichtung, wobei sie durch eine Wand voneinander getrennt sind. Hierdurch sind die Kontaktkörper in ausreichender Weise voneinander getrennt. Auch können die Kammern selbst zur linearen Führung der Kontaktkörper dienen.

Um den notwendigen Anschluss des Stromschienenabnehmers beispielsweise an ein Stromnetz zu gewährleisten, kann der erfindungsgemäße Stromschienenabnehmer einen geeigneten Verbindungsabschnitt besitzen. In bevorzugter Weise kann der Verbindungsabschnitt an einem dem Kopf abgewandten Ende des Kupplungsstücks angeordnet sein. Dabei kann der Verbindungsabschnitt in vorteilhafter Weise zumindest abschnittsweise aus dem Abnehmergehäuse hervorstehen, so dass dessen leichte Erreichbarkeit gegeben ist. Der Verbindungsabschnitt kann in besonders bevorzugter Weise mit einer Anschlussbuchse ausgestattet sein, die zur lösbaren oder unlösbaren Verbindung mit wenigstens einem Stromkabelabschnitt ausgebildet ist. Selbstverständlich kann anstatt der oder in Ergänzung zur Anschlussbuchse ein Anschlussstecker vorgesehen sein.

Nach einer Weiterbildung der Erfindung kann das Kupplungsstück zwei elektrisch voneinander isolierte Stromleitelemente. Die Stromleitelemente können primäre dazu dienen, eine interne elektrische Verbindung zwischen jeweils einem der Kontaktkörper und beispielsweise einem Stromkabelabschnitt herzustellen. Besonders bevorzugt kann jedes dieser Stromleitelemente einen sich parallel zur Ausgleichsrichtung erstreckenden Führungsschlitz aufweisen, in denen jeweils einer der Kontaktkörper beweglich geführt ist. Auf diese Weise ist jeder Kontaktkörper an jeweils einem diese Stromleitelemente linear beweglich gelagert, wobei gleichzeitig ein permanenter elektrisch leitfähiger direkter Kontakt zwischen einem Stromleitelement und dem zugehörigem Kontaktkörper gegeben sein kann.

In diesem Zusammenhang wird es als vorteilhaft angesehen, wenn die einzelnen Stromleitelemente sich jeweils zwischen einer Kammer und einer Anschlussbuchse des Kupplungsstücks erstrecken. Besonders bevorzugt kann es sich hierbei um die bereits zuvor erwähnten Kammern sowie die Anschlussbuchse handeln. In jedem Fall dienen die Stromleitelemente der Herstellung einer elektrischen Verbindung innerhalb des Stromschienenabnehmers, insbesondere zwischen den Kontaktkörpern und beispielsweise jeweils einer Ader eines mit der Anschlussbuchse gekoppelten oder verbundenen Stromkabelabschnitts.

Im Zusammenhang mit der Anordnung von Stromleitelementen sieht die Erfindung vor, dass diese jeweils einen im Bereich einer Anschlussbuchse des Kupplungsstücks gelegenen Hülsenabschnitt besitzen können. Dies meint eine zumindest abschnittweise hülsenartige und zum freien Ende des jeweiligen Stromleitelements hin offene Ausgestaltung. Hierdurch sind die Stromleitelemente zur Aufnahme eines Steckers oder einer Ader eines Kabels ausgebildet, welche dann in den zugehörigen Hülsenabschnitt lösbar eingesteckt oder dauerhaft eingebunden sein können, beispielsweise durch Löten. Besonders bevorzugt kann es sich hierbei um die bereits zuvor genannte Anschlussbuchse handeln. In besonders vorteilhafter Weise kann die Anschlussbuchse eine die Hülsenabschnitt voneinander trennende Wand aufweisen, so dass die Stromleitelemente im Bereich ihrer Hülsenabschnitte elektrisch voneinander isoliert sind.

Mit Blick auf die Ausgestaltung der Kontaktkörper wird es als vorteilhaft angesehen, wenn diese aus einem Flachmaterial gebildet sind. Hierbei kann es sich beispielsweise um Blech handeln, welches eine zur Ausbildung des jeweiligen Kontaktkörpers vorgesehene Kontur besitzt. In Form eines Stanzteils lassen sich die Kontaktkörper so mit hoher Präzision bei gleichzeitig geringem Aufwand wirtschaftlich herstellen. In Bezug auf die Form der Kontaktkörper ist vorgesehen, dass diese jeweils zwei Schenkel sowie einen die Schenkel miteinander verbindenden Verbindungssteg besitzen können. Bevorzugt ist der jeweilige Kontaktkörper dabei so ausgestaltet, dass dessen Verbindungssteg zumindest abschnittsweise und aus dem Kupplungsstück hervorsteht. Dies garantiert einen einfachen Kontakt zu den Anschlussleisten einer Stromschiene.

In vorteilhafter Weise können Federelemente vorgesehen sein, um die Kontaktkörper in eine quasi aus dem Kupplungsstück heraus linear ausgefahrene Lage elastisch zu verschieben, wobei die Federelemente gleichzeitig dafür sorgen, dass die Kontaktkörper in Kombination mit einer Stromschiene sicher an dessen Anschlussleisten angelegt werden. Hierzu kann wenigstens einer der Schenkel eines Kontaktkörpers durch eines der sich parallel zur Ausgleichsrichtung erstreckenden Federelemente federbelastet sein. Die Federelemente können in jeweils einer Kammer des Kupplungsstücks angeordnet sein, bei denen es sich bevorzugt um die bereits zuvor genannten Kammern handeln kann.

Gemäß einer Weiterentwicklung in der Ausgestaltung der Kontaktkörper ist vorgesehen, dass diese an den freien Endabschnitten ihrer Schenkel angeordnete Flansche besitzen können. In vorteilhafter Weise erstrecken sich die Flansche eines Kontaktkörpers dabei jeweils voneinander weg, was eine Vergrößerung der mit den Federelementen in Kontakt stehenden Schmalseiten der Kontaktkörper bewirkt. Insbesondere in Kombination mit den jeweils in einer Kammer angeordneten Stromleitelementen können jeweils zwei Federelemente pro Kammer neben einem Stromleitelement angeordnet sein, wobei die Flansche der an den Stromleitelementen geführten Kontaktkörper einen Kontakt zu den Federelementen aufweisen. Um einen einfachen Zusammenbau und/oder Austausch der einzelnen Teile des erfindungsgemäßen Stromschienenabnehmers zu gewährleisten, kann der Kopf des Kupplungsstücks einen Deckel aufweisen. Besonders bevorzugt kann der Deckel rastend mit dem Kupplungsstück verbunden sein. Der Deckel besitzt zwei, in vorteilhafter Weise an die Kontaktkörper formangepasste Öffnungen, durch welche hindurch sich die Kontaktkörper zumindest abschnittsweise erstrecken. Durch den geöffneten Deckel können die Kontaktkörper sowie die Federelemente einfach eingebaut und umgekehrt wieder aus dem Kupplungsstück entnommen werden.

Bevorzugt kann es sich bei dem Kupplungsstück um ein Kunststoffteil handeln, so dass dieses insgesamt einfach und mit hoher Präzision herstellbar ist. Unabhängig hiervon wird es als besonders vorteilhaft angesehen, wenn der Verbindungsabschnitt des Kupplungsstücks ein materialeinheitlich einstückiger Bestandteil des Kupplungsstücks ist.

In der praktischen Anwendung ist vorgesehen, dass der erfindungsgemäße Stromschienenabnehmer beispielsweise in eine Schmalseite eines Einlegebodens integriert sein kann. Hierzu kann der Einlegeboden ein sich parallel zu seinen Deckflächen erstreckendes Sackloch aufweisen, in dem der Stromschienenabnehmer zumindest abschnittsweise integrierbar ist. Der Stromschienenabnehmer kann einen umlaufenden Montagekragen aufweisen, der sich im Wesentlichen in einer senkrecht zur Ausgleichsrichtung verlaufenden Ebene erstreckt. Alternativ hierzu kann der Stromschienenabnehmer wenigstens einen, bevorzugt zwei voneinander weg weisende, in der Ebene verlaufende/n Montageschenkel aufweisen. Montagekragen oder Montageschenkel dienen der Festlegung des Stromschienenabnehmers an einem Bauteil, beispielsweise einem Einlegeboden. Es ist vorgesehen, dass Montagekragen oder Montageschenkel an einem den Kontaktkörpern zugewandten Endabschnitt des Abnehmergehäuses angeordnet sein kann.

Gemäß einer bevorzugten Ausgestaltung des erfindungsgemäßen Stromschienenabnehmers kann der Kopf des Kupplungsstücks einen rechteckigen Querschnitt aufweisen. Gegenüber einem runden Querschnitt ergibt sich hierdurch insbesondere in Kombination mit der Längsnut einer Stromschiene eine Art Zwangsführung, was eine ideale Ausrichtung des in die Längsnut eintauchenden Kopfes des Kupplungsstücks bewirkt. Hierdurch sind die Kontaktkörper in idealer Weise auf die Anschlussleisten der Stromschiene hin ausgerichtet, um eine sichere elektrisch leitfähige Verbindung herzustellen. Sofern die Stromschiene etwaige Längsschlitze besitzt, hinter denen die Anschlussleisten angeordnet sind, ergibt sich insbesondere in Kombination mit aus Flachmaterial bestehenden Kontaktkörpern deren einfaches hindurchführen durch die Längsschlitze hindurch.

Nach einer vorteilhaften Weiterbildung der Erfindung kann der Stromschienenabnehmer einen Stromkabelabschnitt besitzen, welcher lösbar oder unlösbar mit einer Anschlussbuchse eines Verbindungsabschnitts des Kupplungsstücks verbunden ist. Besonders bevorzugt kann es sich hierbei um den bereits zuvor beschriebenen Verbindungsabschnitt sowie dessen Anschlussbuchse handeln. Der Stromkabelabschnitt weist ferner ein an seinem freien Ende angeordnetes elektrisches Verbindungsmittel auf. Bei dem Verbindungsmittel kann es sich in bevorzugter Weise um einen Steckverbinder handeln, so dass eine lösbare Verbindung des Stromschienenabnehmers beispielsweise mit einem elektrischen Gerät oder Leuchtmittel einfach herstellbar ist.

Die nunmehr vorgestellte Erfindung zeigt einen überaus vorteilhaften Stromschienenabnehmer, dessen wesentliche Verbesserung in einem überaus effektiven und optisch ansprechenden Toleranzausgleich in Bezug schwankende Abstände zwischen dem Kopf des Stromschienenabnehmers und einer Stromschiene.

Die Erfindung ist ferner auf ein Möbelstromschienensystem zur Verteilung von Strom in und/oder an einem Möbel gerichtet. Das erfindungsgemäße Möbelstromschienensystem umfasst wenigstens eine Stromschiene sowie mindestens einen wie zuvor beschriebenen erfindungsgemäßen Stromschienenabnehmer.

Die sich aus dem erfindungsgemäßen Möbelstromschienensystem ergebenden Vorteile wurden im Wesentlichen bereits zuvor im Zusammenhang mit der Vorstellung des erfindungsgemäßen Stromschienenabnehmers näher erläutert, so dass an dieser Stelle zunächst auf die vorherigen Ausführungen hierzu verwiesen wird.

Gemäß einer vorteilhaften Weiterbildung des erfindungsgemäßen Möbelstromschienensystems kann dessen wenigstens eine Stromschiene eine zur zumindest abschnittsweisen Aufnahme des Kopfes des Kupplungsstücks des Stromschienenabnehmers ausgebildete Längsnut aufweisen.

Bevorzugt kann die Stromschiene zwei zur berührenden Verbindung mit Kontaktkörpern des Stromschienenabnehmers vorgesehene Anschlussleisten besitzen, wobei die Anschlussleisten elektrisch voneinander isoliert sind.

Nach einer besonders vorteilhaften Weiterbildung des erfindungsgemäßen Möbelstromschienensystems können die Anschlussleisten der Stromschiene in zwei voneinander getrennten Längskanälen der Stromschiene angeordnet sein. Hierdurch ergibt sich eine bauliche Trennung der beiden Anschlussleisten. Jeder Längskanal kann dabei bevorzugt über einen, insbesondere an die Kontaktkörper des Stromschienenabnehmers formangepassten, Längsschlitz zur Längsnut hin geöffnet sein.

Vorteilhafte Einzelheiten und Wirkungen der Erfindung sind im Folgenden anhand eines in den Figuren schematisch dargestellten Ausführungsbeispiels näher erläutert. Es zeigen:
- Figur 1: eine Seitenansicht eines erfindungsgemäßen Stromschienenabnehmer in einer ersten Stellung im Schnitt,
- Figur 2: den Stromschienenabnehmer aus Fig. 1 in einer zweiten Stellung in ansonsten gleicher Darstellungsweise,
- Figur 3: eine um 90° gedrehte Seitenansicht des Stromschienenabnehmers aus Fig. 2 im Schnitt,
- Figur 4: eine stirnseitige Ansicht des Stromschienenabnehmers aus den Fig. 1 bis 3,
- Figur 5: ein erfindungsgemäßes Möbelstromschienensystem mit einem Stromschienenabnehmer aus den Fig. 1 bis 4 in einer perspektivischen Ansicht,
- Figur 6: das Möbelstromschienensystem aus Fig. 5 mit Blick in Längsrichtung dessen Stromschiene im Schnitt,
- Figur 7: das Möbelstromschienensystem aus den Fig. 5 und 6 im eingebauten Zustand in ein Möbel.

Figuren 1 und 2 zeigen jeweils dieselbe Seitenansicht eines erfindungsgemäßen Stromschienenabnehmers 1 im Schnitt. Beide Darstellungen unterscheiden sich darin, dass Figur 1 den Stromschienenabnehmer 1 in einer gespannten Stellung A zeigt, während Figur 2 eine entspannte Stellung B des Stromschienenabnehmers 1 zu entnehmen ist.

Der Stromschienenabnehmer 1 umfasst ein Kupplungsstück 2, welches in einer Durchgangsöffnung 3 eines Abnehmergehäuses 4 angeordnet ist. Dabei ist das Kupplungsstück 2 innerhalb des Abnehmergehäuses 4 beweglich geführt, so dass dieses in einer Ausgleichsrichtung x relativ zum Abnehmergehäuse 4 verlagerbar ist.

Mit Blick auf das Kupplungsstück 2 ist erkennbar, dass dieses einen zumindest abschnittsweise aus dem Abnehmergehäuse 4 herausragenden Kopf 5 besitzt. Der Kopf 5 weist zwei nicht geschnitten dargestellte Kontaktkörper 6a, 6b auf, von denen vorliegend nur einer der Kontaktkörper 6a, 6b erkennbar ist und den anderen verdeckt. Die Kontaktkörper 6a, 6b sind so angeordnet, dass diese erkennbar zumindest abschnittsweise aus einer Stirnseite 5a des Kopfes 5 hervorstehen. Hierzu weist der Kopf 5 einen Deckel 7 mit zwei an die Kontaktkörper 6a, 6b formangepassten Öffnungen 8a, 8b auf, von denen vorliegend nur eine der Öffnungen 8a, 8b erkennbar ist, während die andere von dem hier ersichtlichen Kontaktkörper 6a, 6b verdeckt wird. Die Kontaktkörper 6a, 6b erstrecken sich zumindest abschnittsweise durch die Öffnungen 8a, 8b des Deckels 7 hindurch.

Die Durchgangsöffnung 3 des Abnehmergehäuses 4 weist zwei sich gegenüberliegende und in die Durchgangsöffnung 3 hinein vorspringende Absätze 9a, 9b auf. Demgegenüber besitzt das Kupplungsstück 2 zwei sich gegenüberliegende Schultern 10a, 10b, welche derart gegenüber den Absätzen 9a, 9b der Durchgangsöffnung 3 angeordnet sind, dass die Absätze 9a, 9b der Durchgangsöffnung 3 mit jeweils einer der Schultern 10a, 10b des Kupplungsstücks 2 korrespondieren. Innerhalb des Abnehmergehäuses 4 sind zwei Federelemente 11a, 11b angeordnet, welche sich jeweils parallel zur Ausgleichsrichtung x erstrecken. Dabei sind die beiden Federelemente 11a, 11b derart gelegen, dass jedes der Federelemente 11a, 11b jeweils zwischen einem der Absätze 9a, 9b der Durchgangsöffnung 3 und der zugehörigen Schulter 10a, 10b des Kupplungsstücks 2 eingegliedert ist. Auf diese Weise ist das innerhalb des Abnehmergehäuses 4 angeordnete Kupplungsstück 2 durch die Federelemente 11a, 11b federbelastet, wobei der Abstand zwischen den Absätzen 9a, 9b und den Schulter 10a, 10b eine elastisch Verlagerbarkeit des Kupplungsstücks 2 gegenüber dem Abnehmergehäuse 4 in Ausgleichsrichtung x zulässt.

Die Kontaktkörper 6a, 6b sind vorliegend aus einem Flachmaterial gebildet, die eine im Wesentlichen U-förmige Gestalt besitzen. Anhand des hier erkennbaren und stellvertretend für den anderen Kontaktkörper 6a, 6b beschriebenen Kontaktkörper 6a, 6b wird deutlich, dass diese jeweils zwei über einen Verbindungssteg 12 miteinander verbundene Schenkel 13a, 13b besitzen. An den freien Endabschnitten 14a, 14b der Schenkel 13a, 13b ist jeweils ein Flansch 15a, 15b angeordnet, wobei die beiden Flansche 15a, 15b sich ersichtlich voneinander weg erstrecken, insbesondere quer zur Ausgleichsrichtung x.

Innerhalb des Kupplungsstücks 2 sind vorliegend pro Kontaktkörper 6a, 6b zwei Federelemente 16a, 16b vorgesehen, die sich parallel zur Ausgleichsrichtung x erstrecken. Die Federelemente 16a, 16b stützen sich jeweils auf einem von zwei den jeweiligen Schultern 10a, 10b des Kupplungsstücks 2 gegenüberliegend Plateaus 17a, 17b ab. Aufgrund der Einbaulage der beiden Federelemente 16a, 16b werden beide Schenkel 13a, 13b der Kontaktkörper 6a, 6b, insbesondere im Bereich ihrer jeweiligen Flansche 15a, 15b, mit jeweils einem der Federelemente 16a, 16b federbelastet. Aufgrund der Beabstandung der Schenkel 13a, 13b von den Plateaus 17a, 17b ist eine elastisch Verlagerbarkeit der Kontaktkörper 6a, 6b gegenüber dem Kopf 5 des Kupplungsstücks 2 in Ausgleichsrichtung x ermöglicht.

An einem dem Kopf 5 abgewandten Ende 2a des Kupplungsstücks 2 ist ein Verbindungsabschnitt 18 angeordnet, welcher eine Anschlussbuchse 19 aufweist. Die Anschlussbuchse 19 dient der lösbaren oder unlösbaren Verbindung mit wenigstens einem hier nicht ersichtlichen Stromkabelabschnitt 39 (siehe Fig. 7). Der Verbindungsabschnitt 18 bildet dabei einen materialeinheitlich einstückigen Bestandteil des Kupplungsstücks 2. Das Kupplungsstück 2 besitzt ferner zwei elektrisch voneinander isolierte und sich parallel zur Ausgleichsrichtung x erstreckende Stromleitelemente 20a, 20b, von denen vorliegend nur ein Stromleitelement 20a, 20b erkennbar und das andere durch das ersichtliche Stromleitelement 20a, 20b verdeckt ist. Anhand des hier erkennbaren Stromleitelements 20a, 20b ist ersichtlich, dass diese jeweils einen im Bereich der Anschlussbuchse 19 gelegenen Hülsenabschnitt 21a, 21b besitzen.

Figur 3 ist eine um 90° gedrehte Seitenansicht des Stromschienenabnehmers 1 aus Fig. 2 zu entnehmen. In der ebenfalls geschnittenen Darstellung des Stromschienenabnehmers 1 ist erkennbar, dass dessen Kupplungsstück 2 zwei sich parallel zur Ausgleichsrichtung x erstreckende Kammern 22a, 22b besitzt, welche durch eine Wand 23 voneinander getrennt sind. Die beiden Stromleitelemente 20a, 20b erstrecken sich dabei jeweils zwischen einer der Kammern 22a, 22b und der am Verbindungsabschnitt 18 gelegenen Anschlussbuchse 19. In diesem Zusammenhang sei auch erwähnt, dass die Anschlussbuchse 19 ebenfalls eine hier gut erkennbare Wand 24 besitzt, durch welche die beiden Hülsenabschnitt 21a, 21b der Stromleitelement 20a, 20b voneinander getrennt, insbesondere elektrisch voneinander isoliert, sind. Erkennbar sind die Kontaktkörper 6a, 6b in jeweils einer der beiden Kammern 22a, 22b angeordnet. Jedes der beiden Stromleitelemente 20a, 20b weist einen sich parallel zur Ausgleichsrichtung x erstreckenden Führungsschlitz 25a, 25b auf, wobei die beiden Kontaktkörper 6a, 6b jeweils in einem dieser Führungsschlitz 25a, 25b beweglich geführt ist. Zumindest durch den mit Bezug auf die Darstellung von Fig. 3 oben gelegenen Führungsschlitz 25a des Stromleitelements 20a hindurch ist das Federelement 16a der Federelemente 16a, 16b ersichtlich, die jeweils in einer der beiden Kammern 22a, 22b angeordnet sind. An einem den Kontaktkörpern 6a, 6b zugewandten Endabschnitt 26 des Abnehmergehäuses 4 ist vorliegend ein umlaufender Montagekragen 27 angeordnet, welcher sich im Wesentlichen in einer senkrecht zur Ausgleichsrichtung x verlaufenden Ebene erstreckt.

Figur 4 zeigt eine Ansicht der Stirnseite 5a des Kupplungsstücks 2 des Stromschienenabnehmers 1 aus den Figuren 1 bis 3. Erkennbar weist der Kopf 5 einen rechteckigen Querschnitt auf. In dieser Ansicht ist auch die Ausgestaltung des umlaufenden Montagekragens 27 gut zu erkennen, welcher eine im Wesentlichen rechteckige Form mit abgerundeten Ecken aufweist. In dem Montagekragen 27 sind zudem zwei Löcher 28a, 28b angeordnet, welche zur Befestigung des Stromschienenabnehmers 1 mittels hier nicht näher erkennbaren lösbaren Verbindungsmitteln dient. Mit Blick auf die Öffnungen 8a, 8b innerhalb des Deckels 7 wird deutlich, dass diese an die Ausgestaltung der aus Flachmaterial gebildeten Kontaktkörper 6a, 6b angepasst sind. Vorliegend weisen diese die Form zweier parallel zueinander verlaufender Schlitze auf.

Figur 5 zeigt ein erfindungsgemäßes Möbelstromschienensystem 29 in einer perspektivischen Ansicht. Das Möbelstromschienensystem 29 umfasst eine Stromschiene 30, insbesondere aus einem nichtleitenden Material wie beispielsweise Kunststoff, sowie einen wie zuvor in den Figuren 1 bis 4 dargestellten Stromschienenabnehmer 1. Vorliegend steht der Stromschienenabnehmer 1 über seinen Kopf 5 zumindest abschnittsweise mit einer Längsnut 31 der Stromschiene 30 im Eingriff. In dieser Ausgestaltung dient das Möbelstromschienensystem 29 der Ausbildung einer elektrischen Verbindung zwischen der Stromschiene 30 und wenigstens einem Stromschienenabnehmer 1.

Figur 6 ist das Möbelstromschienensystem 29 aus Fig. 5 mit Blick in Längsrichtung seiner Stromschiene 30 zu entnehmen. Aufgrund der Blickrichtung ist die Stromschiene 30 vorliegend im Schnitt dargestellt. Erkennbar weist die Stromschiene 30 zwei voneinander getrennte Längskanäle 32a, 32b auf, in denen jeweils eine beispielsweise stromführende Anschlussleiste 33a, 33b angeordnet sind. Aufgrund der baulichen Trennung der beiden Längskanäle 32a, 32b sind die beiden Anschlussleiste 33a, 33b elektrisch voneinander isoliert. Erkennbar ist jeder der beiden Längskanäle 32a, 32b über jeweils einen an die Kontaktkörper 6a, 6b des Stromschienenabnehmers 1 formangepassten Längsschlitz 34a, 34b zur Längsnut 31 hin geöffnet.

Figur 7 zeigt das Möbelstromschienensystem 29 aus den Figuren 5 und 6 im quasi eingebauten Zustand in ein Möbel 35 in Form einer Explosionsdarstellung. Das Möbel 35 umfasst eine hier abschnittsweise angedeutete Seitenwand 36 sowie einen zur Anordnung an der Seitenwand 36 vorgesehenen Einlegeboden 37. Erkennbar ist der Stromschienenabnehmer 1 innerhalb des Einlegebodens 37 integriert, wobei dessen Abnehmergehäuse 4 über - durch die Löcher 28a, 28b in dem Montagekragen 27 hindurch anbringbare - lösbare Verbindungsmittel 38a, 38b mit den Einlegeboden 37 verbunden ist. Demgegenüber ist die Stromschiene 30 des Möbelstromschienensystems 29 derart in die Seitenwand 36 des Möbels 35 integriert, dass dessen Längsnut 31 zum Einlegeboden 37 hin ausgerichtet und für den Stromschienenabnehmer 1 offen zugänglich ist. Ersichtlich ist ein Stromkabelabschnitt 39 an dem Verbindungsabschnitts 18 des Kupplungsstücks 2 angeordnet und lösbar oder unlösbar mit der Anschlussbuchse 19 verbunden. Dabei ist an einem dem Stromschienenabnehmer 1 gegenüberliegenden freien Ende 39a des Stromkabelabschnitts 39 ferner ein elektrisches Verbindungsmittel 40 in Form eines Steckverbinders angeordnet.

## Patentansprüche

1. Stromschienenabnehmer (1), insbesondere Möbelstromschienenabnehmer, zur Ausbildung einer elektrischen Verbindung mit einer Stromschiene (30) eines Möbelstromschienensystems (29), umfassend ein Kupplungsstück (2), welches einen Kopf (5) mit wenigstens zwei parallel zur einer Ausgleichsrichtung (x) elastisch verlagerbaren Kontaktkörpern (6a, 6b) besitzt,
**gekennzeichnet durch**
ein Abnehmergehäuse (4), in welchem das Kupplungsstück (2) unter zumindest abschnittsweisem Herausragen seines Kopfes (5) angeordnet und derart beweglich geführt ist, dass das Kupplungsstück (2) in Ausgleichsrichtung (x) gegenüber dem Abnehmergehäuse (4) elastisch verlagerbar ist.

2. Stromschienenabnehmer nach Anspruch 1,
**dadurch gekennzeichnet,**
**dass** das die Kontaktkörper (6a, 6b) zumindest abschnittsweise aus einer Stirnseite (5a) des Kopfes (5) hervorstehen.

3. Stromschienenabnehmer nach Anspruch 1 oder 2,
**dadurch gekennzeichnet,**
**dass** das Abnehmergehäuse (4) eine das Kupplungsstück (2) aufnehmende Durchgangsöffnung (3) mit zwei in diese vorspringenden Absätzen (9a, 9b) aufweist, welche mit zwei Schultern (10a, 10b) des Kupplungsstücks (2) korrespondieren, wobei zwei sich parallel zur Ausgleichsrichtung (x) erstreckende Federelemente (11a, 11b) vorgesehen sind, die jeweils zwischen einem der Absätze (9a, 9b) und der zugehörigen Schulter (10a, 10b) eingegliedert sind.

4. Stromschienenabnehmer nach einem der vorhergehenden Ansprüche,
**dadurch gekennzeichnet,**
**dass** das Kupplungsstück (2) zwei sich parallel zur Ausgleichsrichtung (x) erstreckende und durch eine Wand (23) voneinander getrennte Kammern (22a, 22b) besitzt, wobei jeder der Kontaktkörper (6a, 6b) in jeweils einer dieser Kammern (22a, 22b) angeordnet ist.

5. Stromschienenabnehmer nach einem der vorhergehenden Ansprüche,
**gekennzeichnet durch**
einen Verbindungsabschnitt (18), welcher an einem dem Kopf (5) abgewandten Ende (2a) des Kupplungsstücks (2) angeordnet ist, wobei der Verbindungsabschnitt (18) eine zur lösbaren oder unlösbaren Verbindung mit wenigstens einem Stromkabelabschnitt (39) ausgebildete Anschlussbuchse (19) aufweist.

6. Stromschienenabnehmer nach einem der vorhergehenden Ansprüche,
**dadurch gekennzeichnet,**
**dass** das Kupplungsstück (2) zwei elektrisch voneinander isolierte Stromleitelemente (20a, 20b) besitzt, wobei jedes dieser Stromleitelemente (20a, 20b) einen sich parallel zur Ausgleichsrichtung (x) erstreckenden Führungsschlitz (25a, 25b) aufweist, in denen jeweils einer der Kontaktkörper (6a, 6b) beweglich geführt ist.

7. Stromschienenabnehmer nach Anspruch 6,
**dadurch gekennzeichnet,**
**dass** die Stromleitelemente (20a, 20b) sich jeweils zwischen einer Kammer (22a, 22b) und einer Anschlussbuchse (19) des Kupplungsstücks (2) erstrecken.

8. Stromschienenabnehmer nach Anspruch 6 oder 7,
**dadurch gekennzeichnet,**
**dass** die Stromleitelemente (20a, 20b) jeweils einen im Bereich einer Anschlussbuchse (19) des Kupplungsstücks (2) gelegenen Hülsenabschnitt (21a, 21b) besitzen, wobei die Anschlussbuchse (19) eine die Hülsenabschnitt (21a, 21b) voneinander trennende Wand (24) aufweist.

9. Stromschienenabnehmer nach einem der vorhergehenden Ansprüche,
**dadurch gekennzeichnet,**
**dass** das die Kontaktkörper (6a, 6b) aus einem Flachmaterial gebildet sind, welches jeweils zwei Schenkel (13a, 13b) sowie einen die Schenkel (13a, 13b) miteinander verbindenden und aus dem Kupplungsstück (2) hervorstehenden Verbindungssteg (12) besitzt, wobei wenigstens einer der Schenkel (13a, 13b) eines Kontaktkörpers (6a, 6b) durch ein sich parallel zur Ausgleichsrichtung (x) erstreckendes, insbesondere in einer Kammer (22a, 22b) des Kupplungsstücks (2) angeordnetes, Federelement (16a, 16b) federbelastet ist.

10. Stromschienenabnehmer nach Anspruch 9,
**dadurch gekennzeichnet,**
**dass** die Kontaktkörper (6a, 6b) an den freien Endabschnitten (14a, 14b) ihrer Schenkel (13a, 13b) angeordnete Flansche (15a, 15b) besitzen, wobei die Flansche (15a, 15b) eines Kontaktkörpers (6a, 6b) sich voneinander weg erstrecken.

11. Stromschienenabnehmer nach einem der vorhergehenden Ansprüche,
**dadurch gekennzeichnet,**
**dass** der Kopf (5) des Kupplungsstücks (2) einen, insbesondere rastend mit dem Kupplungsstück (2) verbundenen, Deckel (7) aufweist, wobei der Deckel (7) zwei Öffnungen (8a, 8b) besitzt, durch welche hindurch sich die Kontaktkörper (6a, 6b) zumindest abschnittsweise erstrecken.

12. Stromschienenabnehmer nach einem der Ansprüche 5 bis 11,
**dadurch gekennzeichnet,**
**dass** der Verbindungsabschnitt (18) ein materialeinheitlich einstückiger Bestandteil des Kupplungsstücks (2) ist.

13. Stromschienenabnehmer nach einem der vorhergehenden Ansprüche,
**gekennzeichnet durch**
einen umlaufenden Montagekragen (27) oder wenigstens einen Montageschenkel, welcher an einem den Kontaktkörpern (6a, 6b) zugewandten Endabschnitt (26) des Abnehmergehäuses (4) angeordnet ist.

14. Stromschienenabnehmer nach einem der vorhergehenden Ansprüche,
**dadurch gekennzeichnet,**
**dass** der Kopf (5) des Kupplungsstücks (2) einen rechteckigen Querschnitt aufweist.

15. Stromschienenabnehmer nach einem der vorhergehenden Ansprüche,
**gekennzeichnet durch**
einen Stromkabelabschnitt (39), welcher lösbar oder unlösbar mit einer Anschlussbuchse (19) eines Verbindungsabschnitts (18) des Kupplungsstücks (2) verbunden ist, wobei der Stromkabelabschnitt (39) ein an seinem freien Ende (39a) angeordnetes elektrisches Verbindungsmittel (40) aufweist, insbesondere einen Steckverbinder.

16. Möbelstromschienensystem zur Verteilung von Strom in und/oder an einem Möbel, umfassend wenigstens eine Stromschiene (30) sowie mindestens einen Stromschienenabnehmer (1) nach einem der vorhergehenden Ansprüche.

17. Möbelstromschienensystem nach Anspruch 16,
**dadurch gekennzeichnet,**
**dass** die Stromschiene (30) eine zur zumindest abschnittsweisen Aufnahme des Kopfes (5) des Kupplungsstücks (2) des Stromschienenabnehmers (1) ausgebildete Längsnut (31) aufweist.

18. Möbelstromschienensystem nach Anspruch 16 oder 17,
**dadurch gekennzeichnet,**
**dass** die Stromschiene (30) zwei zur berührenden Verbindung mit Kontaktkörpern (6a,6b) des Stromschienenabnehmers (1) vorgesehene Anschlussleisten (33a, 33b) besitzt, wobei die Anschlussleisten (33a, 33b) elektrisch voneinander isoliert sind.

19. Möbelstromschienensystem nach Anspruch 18,
**dadurch gekennzeichnet,**
**dass** die Anschlussleisten (33a, 33b) in zwei voneinander getrennten Längskanälen (32a, 32b) der Stromschiene (30) angeordnet sind, wobei jeder Längskanal (32a, 32b) über einen, insbesondere an die Kontaktkörper (6a, 6b) des Stromschienenabnehmers (1) formangepassten, Längsschlitz (34a, 34b) zur Längsnut (31) hin geöffnet ist.

## Claims

1. Conductor rail pickup (1), in particular a furniture conductor rail pickup, for forming an electrical connection with a conductor rail (30) of a furniture conductor rail system (29), comprising a coupling member (2) which has a head (5) with at least two contact bodies (6a, 6b) which are elastically displaceable parallel to a compensating direction (x), **characterised by** a pickup housing (4) in which the coupling member (2) is arranged by its head (5) projecting out in at least some sections whereby the coupling member is movably guided in the housing and is elastically displaceable relative to the pickup housing (4) in the compensating direction (x).

2. Conductor rail pickup according to claim 1, **characterised in that**
the contact bodies (6a, 6b) protrude at least in some sections out from an end side (5a) of the head (5).

3. Conductor rail pickup according to claim 1 or 2 **characterised in that**
the pickup housing (4) has a through opening (3) for receiving the coupling member (2) and with two ledges (9a, 9b) which project into same and which correspond with two shoulders (10a, 10b) of the coupling member (2), wherein two spring elements (11a, 11b) are provided which extend parallel to the compensating direction (x) and which are each incorporated between one of the ledges (9a, 9b) and the associated shoulder (10a, 10b).

4. Conductor rail pickup according to one of the preceding claims,
**characterised in that**
the coupling member (2) has two chambers (22a, 22b) extending parallel to the compensating direction (x) and separated from one another by a wall (23) wherein each of the contact bodies (6a, 6b) is arranged in one each of these chambers (22a, 22b).

5. Conductor rail pickup according to one of the preceding claims,
**characterised by** a connecting section (18) which is arranged at one end (2a) of the coupling member (2) facing away from the head (5), wherein the connecting section (18) has a connector socket (19) designed for detachable or non-detachable connection with at least one power cable section (39).

6. Conductor rail pickup according to one of the preceding claims
**characterised in that**
the coupling member (2) has at least two power line elements (20a, 20b) insulated electrically from one another, wherein each of these power line elements (20a, 20b) has a guide slot (25a, 25b) extending parallel to the compensating direction (x) and in which one each of the contact bodies (6a, 6b) is movably guided.

7. Conductor rail pickup according to claim 6 **characterised in that**
the power line elements (20a, 20b) extend between a chamber (22a, 22b) and a connector socket (19) of the coupling member (2).

8. Conductor rail pickup according to claim 6 or 7 **characterised in that**
the power line elements (20a, 20b) each have a sleeve section (21a, 21b) which is placed in the region of a connector socket (19) of the coupling member (2), wherein the connector socket (19) has a wall (24) separating the sleeve sections (21a, 21b) from one another.

9. Conductor rail pickup according to one of the preceding claims,
**characterised in that**
the contact bodies (6a, 6b) are formed from a flat material and each has two arms (13a, 13b) as well as a connecting web (12) protruding from the coupling member (2) and connecting the arms (13a, 13b) to one another, wherein at least one of the arms (13a, 13b) of one contact body (6a, 6b) is spring-loaded by a supporting element (16a, 16b) extending parallel to the compensating direction (x) and in particular arranged in a chamber (22a, 22b) of the coupling member (2).

10. Conductor rail pickup according to claim 9 **characterised in that**
the contact bodies (6a, 6b) have flanges (14a, 15b) arranged at the free end sections (14a, 14b) of their arms (1'3a, 13b), wherein the flanges (15a, 15b) of one contact body (6a, 6b) extend away from one another.

11. Conductor rail pickup according to one of the preceding claims,
**characterised in that**
the head (5) of the coupling member (2) has a cover (7) connected, in particular with detent engagement, to the coupling member (2), wherein the cover (7) has two openings (8a, 8b) through which the contact bodies (6a, 6b) extend at least in some sections.

12. Conductor rail pickup according to one of claims 5 to 11
**characterised in that**
the connecting section (18) is an integral material component of the coupling member (2).

13. Conductor rail pickup according to one of the preceding claims,
**characterised by** a circumferential mounting collar (27) or at least one mounting arm which is arranged on an end section (26) of the pickup housing (4) facing the contact bodies (6a, 6b).

14. Conductor rail pickup according to one of the preceding claims
**characterised in that**
the head (5) of the coupling member (2) has a rectangular cross-section.

15. Conductor rail pickup according to one of the preceding claims
**characterised by**
a power cable section (9) which is connected detachably or non-detachably to a connector socket (19) of a connecting section (18) of the coupling member (2), wherein the power cable section (39) has an electrical connecting means (40), in particular a plug connector, which is arranged at its free end (39a).

16. Furniture conductor rail system for distributing power in and/or on a furniture item, comprising at least one conductor rail (30) as well as at least one conductor rail pickup (1) according to one of the preceding claims.,

17. Furniture conductor rail system according to claim 16 **characterised in that**
the conductor rail (30) has a longitudinal groove (31) designed for receiving at least in some sections the head (5) of the coupling member (2) of the conductor rail pickup (1).

18. Furniture conductor rail system according to claim 16 or 17
**characterised in that**
the conductor rail (30) has two terminal strips (33a, 33b) provided for contact connection with contact bodies (6a, 6b) of the conductor rail pickup (1), wherein the terminal strips (33a, 33b) are insulated electrically from one another.

19. Furniture conductor rail system according to claim 18 **characterised in that**
the terminal strips (33a, 33b) are arranged in two longitudinal channels (32a, 32b) of the conductor rail (30) which are separated from one another and wherein each longitudinal channel (32a, 32b) is open towards the longitudinal groove (31) via a longitudinal slot (34a, 34b) which is adapted in particular in shape to the contact bodies (6a, 6b) of the conductor rail pickup (1).

## Revendications

1. Dispositif de prise pour rail conducteur (1), en particulier prise pour rail conducteur pour meuble, destiné à la réalisation d'une liaison électrique avec un rail conducteur (30) d'un système de prise pour rail conducteur pour meuble (29), comprenant une pièce de couplage (2), qui est dotée d'une tête (5) avec au moins deux corps de contact (6a, 6b) qui peuvent être déplacés souplement, parallèlement à une direction de compensation (x),
**caractérisé par**
un boitier de prise (4), dans lequel la pièce de couplage (2) est disposée, sa tête (5) faisant saillie, au moins par sections, et est guidée souplement de manière à ce que la pièce de couplage (2) puisse être déviée élastiquement par rapport au boitier de prise (4), dans la direction de compensation (x).

2. Dispositif de prise pour rail conducteur selon la revendication 1,
**caractérisé en ce que**
les corps de contact (6a, 6b) sont, au moins par sections, en saillie sur un côté frontal (5a) de la tête (5).

3. Dispositif de prise pour rail conducteur selon revendication 1 ou 2,
**caractérisé en ce que**
le boitier de prise (4) présente une ouverture de passage (3) recevant la pièce de couplage (2), avec deux gradins (9a, 9b), qui, faisant saillie dans celle-ci, correspondent à deux épaulements (10a, 10b) de la pièce de couplage (2), sachant que sont prévus deux éléments faisant ressort (11a, 11b), lesquels, s'étendant dans la direction de compensation (x), sont intégrés entre l'un des gradins (9a, 9b) et l'épaulement correspondant (10a, 10b).

4. Dispositif de prise pour rail conducteur selon l'une des revendications précédentes,
**caractérisé en ce que**
la pièce de couplage (2) possède deux chambres (22a, 22b) qui s'étendent parallèlement à la direction de compensation (x) et sont séparées l'une de l'autre par une cloison (23), sachant que chacun des corps de contact (6a, 6b) est disposé respectivement dans l'une de ces chambres (22a, 22b).

5. Dispositif de prise pour rail selon l'une des revendications précédentes,
**caractérisé par**
une section de liaison (18) qui est disposée à une extrémité de la pièce de couplage (2a) orientée à l'opposé à la tête (5), sachant que la section de liaison (18) présente une douille de jonction (19) qui est conçue pour la liaison amovible ou non amovible avec une section de câble conducteur de courant (39).

6. Dispositif de prise pour rail conducteur selon l'une des revendications précédentes,
**caractérisé en ce que**
la pièce de couplage (2) possède deux éléments conducteurs de courant (20a, 20b) isolés l'un par rapport à l'autre, sachant que chacun de ces éléments conducteurs de courant (20a, 20b) présente une fente de guidage (25a, 25b) s'étendant parallèlement à la direction de compensation (x), dans laquelle l'un des corps de contact (6a, 6b) est respectivement guidé de manière flexible.

7. Dispositif de prise pour rail conducteur selon la revendication 6,
**caractérisé en ce que**
les éléments conducteurs de courant (20a, 20b) s'étendent chacun entre une chambre (22a, 22b) et une douille de jonction (19) de la pièce de couplage (2).

8. Dispositif de prise pour rail conducteur selon revendication 6 ou 7,
**caractérisé en ce que**
les éléments conducteurs de courant (20a, 20b) possèdent chacun une section de douille (21a, 21b), qui est située dans la zone d'une douille de jonction (19) de la pièce de couplage (2), sachant que la douille de jonction (19) présente une cloison (24) qui sépare les sections de douille (21a, 21b) l'une de l'autre.

9. Dispositif de prise pour rail conducteur selon l'une des revendications précédentes,
**caractérisé en ce que**
les corps de contact (6a, 6b) sont formés à partir d'un matériau plat, qui présente respectivement deux branches (13a, 13b) ainsi qu'une patte de liaison (12) qui relie les branches (13a, 13b) ensemble et qui fait saillie hors de la pièce de couplage (2), sachant qu'au moins l'une des branches (13a, 13b) d'un corps de contact (6a, 6b) est soumise à l'action élastique d'un élément faisant ressort (16a, 16b), qui s'étend parallèlement à la direction de compensation (x), en particulier en étant disposés dans une chambre (22a, 22b) de la pièce de couplage (2).

10. Dispositif de prise pour rail conducteur selon la revendication 9,
**caractérisé en ce que**
les corps de contact (6a, 6b) possèdent des brides (15a, 15b), qui sont disposées aux sections d'extrémité libres (14a, 14b) de leurs branches (13a, 13b), sachant que les brides (15a, 15b) d'un corps de contact (6a, 6b) s'étendent en s'éloignant l'une de l'autre.

11. Dispositif de prise pour rail conducteur selon l'une des revendications précédentes,
**caractérisé en ce que**
la tête (5) de la pièce de couplage (2) présente un couvercle (7), qui est relié en particulier par encliquetage à la pièce de couplage (2), sachant que le couvercle (7) possède deux ouvertures (8a, 8b) à travers lesquelles les corps de contact (6a, 6b) s'étendent au moins par sections.

12. Dispositif de prise pour rail conducteur selon l'une des revendications 5 à 11,
**caractérisé en ce que**
la section de liaison (18) est un composant de la pièce de couplage (2), qui est formé d'une pièce en matériau uniforme.

13. Dispositif de prise pour rail conducteur selon l'une des revendications précédentes,
**caractérisé par**
une collerette de montage (27) périphérique ou au moins une branche de montage, qui est disposée sur un section d'extrémité (26) du boitier de prise (4), orientée vers les corps de contact (6a, 6b).

14. Dispositif de prise pour rail conducteur selon l'une des
revendications précédentes,
**caractérisé en ce que**
la tête (5) de la pièce de couplage (2) présente une section transversale rectangulaire.

15. Dispositif de prise pour rail conducteur selon l'une des revendications précédentes,
**caractérisé par**
une section de câble conducteur de courant (39), qui est reliée de manière amovible ou de manière non amovible à une douille de jonction (19) d'une section de liaison (18) de la pièce de couplage (2), sachant que la section de câble conducteur de courant (39) présente un moyen de liaison électrique (40), qui est disposé à son extrémité libre (39a), en particulier un connecteur enfichable.

16. Système de rail conducteur pour meuble destiné à la répartition du courant dans et / ou à destination d'un meuble, comprenant au moins un rail conducteur (30) ainsi qu'au moins un dispositif de prise pour rail conducteur (1) selon l'une des revendications précédentes.

17. Système de rail conducteur pour meuble selon la revendication 16,
**caractérisé en ce que**
le rail conducteur (30) présente une rainure longitudinale (31), qui est formée pour recevoir, au moins par sections, le tête (5) de la pièce de couplage (2) du dispositif de prise pour rail conducteur (1).

18. Système de rail conducteur pour meuble selon revendication 16 ou 17,
**caractérisé en ce que**
le rail conducteur (30) possède deux barres de jonction (33a, 33b), qui sont prévues pour la mise en contact avec les corps de contact (6a, 6b) du dispositif de prise pour rail conducteur (1), sachant que les barres de jonction (33a, 33b) sont isolées électriquement l'une par rapport à l'autre.

19. Système de rail conducteur pour meuble selon la revendication 18,
**caractérisé en ce que**
les barres de jonction (33a, 33b) sont disposées dans deux canaux longitudinaux (32a, 32b) du rail conducteur (30), qui sont séparés l'un de l'autre, sachant que chacun des canaux longitudinaux (32a, 32b) débouche dans la rainure longitudinale (31) par l'intermédiaire d'une fente longitudinale (34a, 34b), qui est en particulier de forme adaptée aux corps de contact (6a, 6b) du dispositif de prise pour rail conducteur.
